# EUROPÄISCHE PATENTSCHRIFT

(11) **EP 1 190 130 B1**
(45) Veröffentlichungstag und Bekanntmachung des Hinweises auf die Patenterteilung: **23.07.2003**
(21) Anmeldenummer: 00941965.6
(22) Anmeldetag: 19.05.2000
(51) Int. Cl.: D02J 13/00

(54) **HEIZEINRICHTUNG**
HEATING DEVICE
DISPOSITIF DE CHAUFFAGE

(30) Priorität: 29.05.1999 DE 19924874
(43) Veröffentlichungstag der Anmeldung: 27.03.2002
(73) Patentinhaber: Barmag AG, 42897 Remscheid (DE)
(72) Erfinder: MORHENNE, Siegfried, 58339 Breckerfeld (DE); NÖLLE, Wolfgang, 58256 Ennepetal (DE); FISCHER, Martin, 42657 Solingen (DE)
(74) Vertreter: Kahlhöfer, Hermann, Dipl.-Phys.
(86) Internationale Anmeldenummer: EP0004554
(87) Internationale Veröffentlichungsnummer: WO00073557

(56) Entgegenhaltungen:
- EP-A- 0 412 429
- EP-A- 0 691 429
- EP-A- 0 705 925
- EP-A- 0 799 918
- EP-A- 0 905 295
- WO-A-94/29501
- DE-A- 4 404 217
- DE-A- 4 423 202

## Beschreibung

Die Erfindung betrifft eine Heizeinrichtung zum Erhitzen eines laufenden Fadens in einer Texturiermaschine mit den Merkmalen gemäß des Oberbegriffs aus Anspruch 1.

Derartige Heizeinrichtungen werden insbesondere zum Kräuseln synthetischer Fäden in einer Texturiermaschine, durch welche der laufende Faden geführt und gekräuselt wird, verwendet. Dabei wird der Faden in einer beheizten Nut geführt, die an ihren Wandungen auf eine Oberflächentemperatur erhitzt ist, die oberhalb der Schmelztemperatur des Fadens liegt. Hierzu sind in der Heiznut mehrere Fadenführer vorgesehen, die den Faden mit Abstand zu den Wandungen der Heiznut führen. Die Fadenführer sind an einem Träger angebracht, der auswechselbar in der Heiznut angeordnet ist.

Eine solche Heizeinrichtung ist beispielsweise aus der EP 0 731 197 (Bag. 2307) bekannt.

Zur Fixierung des zuvor in dem Faden eingebrachten Dralls ist eine den gesamten Fadenquerschnitt erfassende intensive Wärmebehandlung erforderlich, so daß bei der bekannten Heizeinrichtung jeweils ein Faden in einer Heiznut geführt wird. Damit ist gewährleistet, daß bei den multifilen Fäden jedes der Filamente eine zur Einkräuselung intensive Wärmebehandlung erhält. Die bekannte Heizvorrichtung ist zur Wärmebehandlung mehrerer parallel verlaufender Fäden ungeeignet.

Aus der DE 196 50 677 (Bag. 2358) ist eine Heizeinrichtung bekannt, die zum Aufheizen einer laufenden Fadenschar eingesetzt wird. Hierbei wird die Fadenschar in einem Heizkanal in einer Fadenlaufebene parallel zu den Seitenwänden des Heizkanals geführt. Derartige Anordnungen sind für die Verwendung in Texturiermaschinen ungeeignet, daß aufgrund von Wärmeverlusten insbesondere zum Rand der Fadenschar hin keine gleichmäßige Wärmebehandlung zur Kräuselung der einzelnen Fäden möglich ist.

Die EP 0 905 295 beschreibt eine Heizeinrichtung zum Erhitzen eines laufenden Fadens, bei der die Fäden in einer Fadenlaufebene geführt sind, die sich mit Abstand zu einer beheizten Wandung erstreckt. Kein Hinweis liefert diese Schrift, wie der Fadenlauf stabilisiert werden kann, damit eine gleichmäßige Temperaturbehandlung des Fadens erfolgt.

Demgemäß ist es Aufgabe der Erfindung, eine Heizeinrichtung der eingangs genannten Art derart weiterzubilden, daß sowohl ein oder auch mehrere nebeneinander laufende Fäden eine gleichmäßige Wärmebehandlung erhalten.

Diese Aufgabe wird durch eine Heizeinrichtung mit den Merkmalen gemäß Anspruch 1 gelöst.

Dabei ist die Anordnung der Fadenführer innerhalb der Heiznut so gewählt, daß mehrere nebeneinander liegende Fadenlaufspuren zur Führung mehrerer Fäden gebildet werden und daß die Fäden dabei in einer im Abstand zum Nutgrund liegenden Fadenlaufebene geführt sind. Der besondere Vorteil der Erfindung liegt darin, daß unabhängig, ob ein oder mehrere Fäden in der Heizeinrichtung geführt sind, die die Fäden mit im wesentlichen gleichem Abstand zum Nutgrund geführt sind. Die Fadenlaufebene sowie der Abstand zum Nutgrund ist dabei so gewählt, daß im wesentlichen gleiche Aufheizzeiten, Aufheizintensitäten und Reibungen an jedem einzelnen Faden wirken.

Um einen stabilen Fadenlauf in der Heiznut mit möglichst wenig Kontakt und somit möglichst wenig Umschlingungsreibung zu erhalten, sind die Fadenführer derart zueinander angeordnet, daß sich jeweils zick-zack-förmige Fadenlaufspuren ausbilden, in denen die Fäden geführt sind.

Die Erfindung besitzt den besonderen Vorteil, daß bei Führung mehrerer parallel verlaufender Fäden durch eine Heiznut jeder der Fäden einer im wesentlichen gleichen Umgebungstemperatur ausgesetzt wird. Damit besteht auch die Möglichkeit, die Heizeinrichtung sowohl mit einem Faden oder auch mit mehreren Fäden zu betreiben.

Gemäß einem bevorzugten Ausführungsbeispiel der Erfindung erstreckt sich die von den Fadenführern aufgespannte Fadenlaufebene, in welcher die Fäden geführt sind, im wesentlichen parallel zum Nutgrund. Dadurch werden die Fäden mit konstantem Abstand zur Heiznut geführt, so daß eine besonders gleichmäßige Temperatureinwirkung auf die Fäden erreicht wird. Durch die einseitige Öffnung der Heiznut, die im Betrieb durch einen Deckel verschlossen ist, ergibt sich ein Temperaturgefälle zwischen Nutgrund und der Deckelseite der Heiznut. Innerhalb der Nut werden die Fäden in einer Höhe innerhalb der Nut geführt, so daß Temperaturgefälle in der Heiznut keinen Einfluß auf die Temperierung der Fäden hat.

Dabei führt die Anordnung einer besonders bevorzugten Weiterbildung der Erfindung gemäß Anspruch 4 dazu, daß eine sehr gleichmäßige Behandlung der Fäden innerhalb der Heiznut erfolgt Hierzu ist die Anzahl und die Anordnung der Fadenführer so gewählt, daß benachbart verlaufende Fadenlaufspuren zwischen sich einen in der Längsrichtung des Heizers gleichbleibenden Fadenabstand aufweisen.

Die besonders vorteilhafte Ausbildung der Erfindung gemäß Anspruch 5 wird bevorzugt bei Texturiermaschinen eingesetzt, bei welchen zwei Fäden vor der Aufwicklung zu einem Faden zusammengeführt werden. Bei einer derartigen Fachung sind unterschiedliche Wärmebehandlungen der Einzelfäden oftmals gewünscht, so daß auf einfache Weise verschiedene Ausführungen der Fadenlaufspuren erreicht werden.

Um zu gewährleisten, daß der in der Heiznut eingelegte Träger und daran angebrachten Fadenführer eine möglichst ungehinderte Erwärmung der Fäden ermöglicht, ist der Träger bevorzugt aus einem wärmeleitenden Material hergestellt. Die Fadenführer sind dabei aus einer Keramik hergestellt oder mit einer Keramik beschichtet, so daß sie einen hohen Verschleißwiderstand aufweisen. Dies *hat* insbesondere eine hohe Lebensdauer der Fadenführer zur Folge. Des weiteren besitzt Keramik die Eigenschaft, daß die bei herkömmlichen Stahlfadenführern vorhandene Tendenz zur Anlagerung von anorganischen Bestandteilen des Fadens verringert wird und zudem der Verschleiß geringer ist.

Bei einer besonders bevorzugten Ausführung der Erfindung besteht der Träger aus einem gut wärmeleitenden Material und ist als eine Profilschiene mit mehreren parallel verlaufenden Führungsnuten ausgebildet. Die außen liegenden Profilwände der Profilschiene sind dabei an den Nutwandungen der Heiznut angebracht. Durch diese Anordnung wird ein besonders stabiler Fadenlauf in der Heiznut erreicht. Hierbei besteht sogar die Möglichkeit, daß die Führungsnuten die Fadenlaufspur definieren und somit der Faden direkt in der Schiene geführt wird.

Um eine zick-zack-förmige Fadenlaufspur zu erreichen, können dabei die Fadenführer in der Profilschiene angeformt sein. Es ist jedoch auch möglich in den Führungsnuten der Profilschiene jeweils mehrere Fadenführer aus Keramik einzusetzen. Dabei lassen sich durch Aussparungen in der Heizschiene auf einfache Weise Halteeinrichtungen für derartige Fadenführer herstellen.

Die Fadenführer werden bevorzugt mit einer L-förmigen Fadenleitkante ausgebildet, so daß die Abstände zwischen dem Faden und den Wandungen der Heiznut sowie zwischen dem Faden und dem Nutgrund der Heiznut durch die Fadenleitkante bestimmt sind. Auch dies ist eine Maßnahme, die zu einer Vergleichmäßigung der Temperaturbehandlung des Fadens innerhalb der Heiznut führt.

Bei einer besonders vorteilhaften Weiterbildung der Erfindung ist die Profilschiene durch mehrere U-förmige Einzelschienen gebildet. Die Einzelschienen sind dabei an ihren gegenüberliegenden Längsseiten verbunden, so daß zwischen den einzelnen Fadenlaufspuren keine Wärmeblockade entsteht.

Weitere Vorteile, Merkmale und Anwendungsmöglichkeiten der vorliegenden Erfindung werden nun anhand von Ausführungsbeispielen unter Bezugnahme auf die beigefügten Zeichnungen näher erläutert.

In den Zeichnungen zeigen
- Fig. 1: schematisch eine Draufsicht auf eine Heiznut einer erfindungsgemäßen Heizeinrichtung;
- Fig. 2: schematisch einen Querschnitt senkrecht zur Fadenlaufebene durch die Heizeinrichtung gemäß Fig. 1,
- Fig. 3: schematisch eine Ansicht eines weiteren Ausführungsbeispiels einer erfindungsgemäßen Heizeinrichtung;
- Fig. 4: schematisch einen Querschnitt senkrecht zur Fadenlaufebene durch die Heizeinrichtung gemäß Fig. 3

In Fig. 1 und Fig. 2 ist ein erstes Ausführungsbeispiel einer erfindungsgemäßen Heizeinrichtung gezeigt. In Fig. 1 ist eine Draufsicht und in Fig. 2 schematisch ein Querschnitt des Ausführungsbeispiels der Heizeinrichtung dargestellt. Die nachfolgende Beschreibung gilt für die Figuren 1 und 2, insoweit kein ausdrücklicher Bezug zu einer der Figuren genannt ist.

Die Heizeinrichtung besteht aus einem langgestreckten Heizkörper 1, der eine Länge von 0,5 m bis 2 m aufweisen kann. In dem Heizkörper 1 ist eine zu einer Seite offene Heiznut 2 in Längsrichtung eingebracht. Die Heiznut 2 wird durch die Wandungen 3, 4 und 5 in dem Heizkörper 1 begrenzt. Die Wandung 5 stellt dabei den Nutgrund dar. Unterhalb des Nutgrundes 5 weist der Heizkörper 1 zwei elektrische Heizelemente 10 auf. Der Heizkörper 1 besteht aus einem sehr gut wärmeleitenden Material, so daß durch die Heizelemente 10 die Wandungen 3, 4 und 5 der Heiznut 2 erhitzt werden. In der Heiznut 2 ist ein Träger 11 eingebettet und liegt im wesentlichen bündig an der Innenoberfläche des Nutgrundes 5 an. Der Träger 11 weist auf der gegenüberliegenden Seite zum Nutgrund 5 mehrere in die Heiznut 2 emporragende Fadenführer 7 und 8 auf. Hierbei sind die Fadenführer 7 in zwei parallelen Reihen mit Abstand in Längsrichtung angeordnet und bilden zwischen sich eine Fadenlaufspur 6.1. Die Fadenführer 7 weisen jeweils eine zu einem laufenden Faden 19 gewandte Fadenleitkante 9 auf. Die Fadenlaufspur 6.1 ist dabei die von dem Faden 19 in der Heiznut 2 durchlaufene Führungsbahn. Die Fadenführer 7 sind mit ihren Fadenleitkanten 9 abwechselnd gegenüberliegend so angeordnet, so daß sich eine zick-zack-förmige Fadenlaufspur 6.1 ausbildet. Die Fadenführer 8 sind in zwei zu den Fadenführern 7 parallelen Reihen angeordnet und bilden eine Fadenlaufspur 6.2. Die Fadenführer 8 sind ebenfalls mit ihren Fadenleitkanten 9 abwechselnd gegenüberliegend mit Abstand zueinander angeordnet, so daß eine zick-zackförmiger Fadenlaufspur 6.2 gebildet wird. Die Fadenlaufspuren 6.1 und 6.2 werden hierbei mit unterschiedlicher Anzahl von Fadenführern 7 und 8 gebildet. In der Fadenlaufspur 6.2 sind im Eingangsbereich des Heizers mehrere in kurzen Abständen hintereinander angeordnete Fadenführer 8 und im mittleren Bereich keine Fadenführer vorgesehen. Die Fadenlaufspur 6.1 wird dagegen durch eine Anzahl von Fadenführern 7 gebildet, die in ihrem Abstand gleichmäßig versetzt zueinander angeordnet sind.

In Fig. 2 sind die Fadenführer 7 und 8 in der Seitenansicht dargestellt. Die Fadenführer 7 und 8 besitzen jeweils eine L-förmige Fadenleitkante 9. Durch die L-förmige Fadenleitkante 9 wird eine in ihren Abständen zu den Nutwandungen 3 und 4 sowie dem Nutgrund 5 definierte Fadenführung vorgenommen. Durch die Fadenleitkanten 9 der Fadenführer 7 und 8 wird eine Fadenlaufebene 17 aufgespannt, die im wesentlichen parallel zu dem Nutgrund 5 ist. Damit werden die Fäden 19.1 und 19.2 auf einer Höhe durch die Heiznut 2 geführt.

Bei dem in Fig. 1 und Fig. 2 gezeigten Ausführungsbeispiel sind die Fadenführer auskragend an dem Träger 11 befestigt. Die Fadenführer sind dabei bevorzugt aus einer Keramik hergestellt. Es ist jedoch auch möglich, stiftförmige Fadenführer mit metallischer Oberfläche einzusetzen.

Die Anordnung der Fadenführer 7 und 8 ist bei diesem Ausführungsbeispiel derart gewählt, daß unterschiedliche Fadenlaufspuren 6.1 und 6.2 in der Heiznut ausgebildet sind. Eine derartige Heizeinrichtung wird bevorzugt zur Wärmebehandlung von Fäden verwendet, die anschließen zu einem Faden zusammengeführt und aufgewickelt werden.

Bei der Herstellung von texturierten Einzelfäden wird bevorzugt die in Fig. 3 und 4 gezeigte Anordnung der Fadenführer 7 und 8 verwendet.

In Fig. 3 u und 4 ist ein weiteres Ausführungsbeispiel der erfindungsgemäßen Heizeinrichtung gezeigt. In Fig. 3 eine Teildraufsicht und in Fig. 4 ein Querschnitt des Ausführungsbeispiels gezeigt. Hierbei haben die Bauteile mit gleichen Funktionen identische Bezugszeichen erhalten. Die Heizeinrichtung ist in ihrem Grundaufbau identisch zu dem zuvor beschriebenen Ausführungsbeispiel, und es wird insoweit Bezug genommen zu der vorhergehenden Beschreibung. Bei der in Fig. 3 und Fig. 4 dargestellten Heizeinrichtung ist in der Heiznut 2 eine Profilschiene 14 als Träger eingelassen. Die Profilschiene 14 weist zwei in Längsrichtung des Heizers sich erstreckende Führungsnuten 15 und 16 auf, die jeweils durch Profilwände 12 und 13 begrenzt sind. Die Profilschiene 14 ist zur offenen Seite der Heiznut 2 ebenfalls offen. An den Nutwandungen 3 und 4 liegen die Profilwände 12 und 13 an. Die Führungsnuten 17 und 16 der Profilschiene 14 sind durch einen Mittelsteg 18 voneinander getrennt.

In der Führungsnut 17 der Profilschiene 14 sind die Fadenführer 7 mit Abstand in Längsrichtung hintereinander in einer Ebene angeordnet. Die Fadenleitkanten 9 benachbarter Fadenführer 7 sind gegenüberliegend versetzt zueinander angeordnet, so daß sich eine zick-zack-förmige Fadenlaufspur 6.1 in der Führungsnut 15 ausbildet.

In der Führungsnut 16 sind die Fadenführer 8 in einer Reihe versetzt zu den Fadenführern 7 angeordnet. Es ist jedoch auch möglich, die Fadenführer 8 symmetrisch zu dem Fadenführer 7 anzuordnen. Die Fadenführer 8 sind ebenfalls in Abstand abwechselnd mit ihren Fadenleitkanten 9 gegenüberliegend derart angeordnet, daß die Fadenlaufspur 6.2 zick-zack-förmig ist. Die Fadenführer 7 und 8 spannen somit eine Fadenlaufebene 17 auf, die durch die Fadenleitkanten 9 der Fadenführer 7 und 8 definiert ist. Die Fadenlaufebene 17 ist im wesentlichen parallel zum Nutgrund 5.

Bei den gezeigten Fadenführern 7 und 8 ist die dem Faden zugewandte Oberfläche des Fadenführers abgerundet, damit der Faden beim Laufen über die Fadenleitkante 9 die Oberflächen derselben sanft überstreichen kann. Der Fadenführer ist L-förmig ausgebildet, so daß er eine Stiefelform besitzt. Die Stiefelform des Fadenführers 7 bzw. 8 ist durch einen Schaftbereich und einen Spannbereich gebildet. Zur Befestigung der Fadenführer ist es möglich, Aussparungen in der Profilschiene 14 vorzusehen, so daß die Fadenführer 7 oder 8 auswechselbar in der Profilschiene 14 einsteckbar sind.

Bei den beschriebenen Ausführungsbeispielen läßt sich der Träger 11 bzw. die Profilschiene 14 beispielsweise zum Zwecke der Reinigung der Fadenführer auf einfache Weise aus der Heiznut 2 herausnehmen und wieder nach erfolgter Reinigung einsetzen.

In dem Ausführungsbeispiel zu Fig. 3 und 4 ist die Profilschiene 14 beispielhaft aus einem Teil hergestellt. Es besteht auch die Möglichkeit, die Profilschiene 14 durch zwei zusammengefügte U-förmige Einzelschienen zu bilden. Jede der Einzelschienen weist eine Führungsnut auf, in welcher die Fadenführer befestigt sind. Die Einzelschienen sind an ihren gegenüberliegenden Längsseiten miteinander verbunden. Auf eine Darstellung dieses Ausführungsbeispiels wurde verzichtet, da sich der Aufbau aus den Figuren 3 und 4 entnehmen läßt, wobei der Mittelsteg 18 aus den zusammengefügten Längsseiten der Einzelschienen gebildet wäre.

Beim Einsatz derartiger Heizeinrichtungen ist der Heizkörper 1 von einem Isoliermaterial umgeben. Auf der offenen Seite der Heiznut ist eine mit dem Heizkörper 1 und dem Isoliermaterial verbundener Deckel vorgesehen, so daß ein hoher Wärmeverlust vermieden wird. Diese Bauteile sind aufgrund der Übersichtlichkeit bei den gezeigten Ausführungsbeispielen nicht dargestellt und nicht näher beschrieben.

Um parallel laufende Fäden unterschiedlich zu erwärmen, besteht auch die Möglichkeit, die Fadenführer 7 und 8 mit verschiedenen Fadenleitkanten 9 auszuführen, so daß eine zum Nutgrund 5 schräge Fadenlaufebene aufgespannt wird. Die Fäden könnten somit in verschiedenen Höhen durch die Heiznut geführt werden.

Die Anordnung der Fadenführer und die Ausbildung der Fadenlaufspuren in den zuvor beschriebenen Ausführungsbeispielen sind beispielhaft. Grundsätzlich ist jede beliebige Anordnung der Fadenführer innerhalb der Heiznut möglich, um symmetrische oder asymmetrische Fadenlaufspuren zu erhalten. Die Anzahl der Fadenlaufspuren ist ebenfalls nicht auf zwei beschränkt. So könnten auch mehr als zwei Fäden nebeneinander durch die Heiznut geführt werden.

### Bezugszeichenliste

- 1: Heizkörper
- 2: Heiznut
- 3: Nutwand
- 4: Nutwand
- 5: Nutgrund
- 6: Fadenlaufspur
- 7: Fadenführer
- 8: Fadenführer
- 9: Fadenleitkante
- 10: Heizelement
- 11: Träger
- 12: Profilwand
- 13: Profilwand
- 14: Profilschiene
- 15: Führungsnut
- 16: Führungsnut
- 17: Fadenlaufebene
- 18: Mittelsteg
- 19: Faden

## Patentansprüche

1. Heizeinrichtung zum Erhitzen zumindest eines laufenden Fadens in einer Texturiermaschine, mit einer langgestreckten Heiznut (2), deren Wandungen (3, 4, 5) durch zumindest ein elektrisches Heizelement (10) auf eine oberhalb der Schmelztemperatur des Fadenmaterials liegende Oberflächentemperatur erhitzt werden, und mit einem auswechselbarem Träger (11) mit mehreren Fadenführern (7), welcher Träger (11) in der Heiznut (2) eingelegt ist und welche Fadenführer (7) zur Führung des Fadens eine mit Abstand zu den Wandungen (3, 4, 5) der Heiznut (2) verlaufende Fadenlaufspur (6) bilden, **dadurch gekennzeichnet, daß** die Fadenfuhrer (7, 8) innerhalb der Heiznut (2) zur Bildung mehrere nebeneinander liegende Fadenlaufspuren (6.1, 6.2) zur Führung mehrere Fäden derart angeordnet sind, daß die Fäden in einer Fadenlaufebene (17) geführt sind, welche Fadenlanfebene (17) sich mit Abstand zu einer der Wandungen (Nutgrund) (5) erstreckt, wobei die durch die Fadenführer gebildeten Fadenlaufspuren (6.1, 6.2) zick-zack-förmig ausgebildet sind.

2. Heizeinrichtung nach Anspruch 1, **dadurch gekennzeichnet, daß** die von den Fadenführern (7/8) aufgespannte Fadenlaufebene (17) sich im wesentlichen parallel zum Nutgrund (5) erstreckt, so daß die Fäden mit konstanten Abstand zum Nutgrund (5) geführt sind.

3. Heizeinrichtung nach Anspruch 1 oder 2, **dadurch gekennzeichnet, daß** die Anzahl und die Anordnung der Fadenführer (7, 8) so gewählt ist, daß benachbart verlaufende Fadenlaufspuren (6.1, 6.2) zwischen sich einen in der Längsrichtung des Heizers gleichbleibenden Fadenabstand anfweisen.

4. Heizeinrichtung nach Anspruch 1 oder 2, **dadurch gekennzeichnet, daß** die Anzahl und die Anordnung der Fadenfuhrer (7, 8) so gewählt ist, daß benachbart verlaufenden Fadenlaufspuren (6.1, 6.2) zwischen sich einen in der Längsrichtung *des* Heizers ungleichen Fadenabstand aufweisen.

5. Heizeinrichtung nach einem der vorgenannten Anspruche, **dadurch gekennzeichnet, daß** der Träger (11) aus einem gut wärmeleitendem Material besteht und an dem Nutgrund (5) anliegt und daß die Fadenführer (7, 8) aus Keramik bestehen oder keramikbeschichtet sind und aufragend an dem Träger (11) befestigt sind.

6. Heizeinrichntung nach einem der Anspruche 1 bis 4, **dadurch gekennzeichnet, daß** der Träger aus einem gut wärmeleitendem Material besteht und als eine Profilschiene (14) mit mehreren parallel verlaufenden Führungsnuten (16, 17) ausgebildet ist und daß die außenliegenden Profilwände (12, 13) der Profilschiene (14) an den Nutwandungen (3, 4) der Heiznut (2) anliegen.

7. Heizeinrichtung nach Anspruch 6, **dadurch gekennzeichnet, daß** die Fadenführer (7, 8) aus Keramik bestehen oder keramikbeschichtet sind und in den Führungsnuten (16, 17) der Profilschiene (14) zur Bildung jeweils einer Fadenlaufspur (6) pro Führungnut angebracht sind.

8. Heizeinrichtung nach Anspruch 7, **dadurch gekennzeichnet, daß** die Fadenführer (7, 8) jeweils eine L-förmige Fadenleitkante (9) aufweisen, so daß die Abstände zwischen der Fadenlaufspur (6) und den Wandungen (3, 4) der Heiznut (2) sowie zwischen der Fadenlaufspur (6) und dem Nutgrund (5) der Heiznut (2) durch die Fadenleitkante (9) bestimmt sind.

9. Heizeinrichtung nach einem der Ansprüche 6 bis 8, **dadurch gekennzeichnet, daß** die Profilschiene durch mehrere U-förmige Einzelschienen gebildet ist, wobei die Einzelschienen an ihren gegenüberliegenden Längsseiten miteinander verbunden sind.

## Claims

1. Heating device for heating at least one advancing yarn in a texturing machine, with an elongate heating groove (2), whose walls (3, 4, 5) are heated by at least one heating element (10) to a surface temperature above the melting point of the yarn material, and with an exchangeable support (11) with a plurality of yarns guides (7), the support (11) being inserted into the heating groove (2), and the yarn guides (7) forming a yarn guide track (6) for guiding the yarn that extends at a distance from the walls (3, 4, 5) of the heating groove (2), **characterized in that** within the heating groove (2), the yarn guides (7, 8) are arranged for forming a plurality of side-by-side extending yarn guide tracks (6.1, 6.2) for guiding a plurality of yarns in such a manner that the yarns are guided in a yarn advancing plane (17), which extends in spaced relationship with one of the walls (groove bottom) (5), wherein the yarn guide tracks (6.1, 6.2) formed by the yarn guides are zigzagged.

2. Heating device according to claim 1, **characterized in that** the yarn advancing plane (17) defined by the yarn guides (7/8) extends substantially parallel to the groove bottom (5), so that the yarns advance at a constant distance to the groove bottom (5).

3. Heating device according to claim 1 or 2, **characterized in that** the number and the arrangement of the yarn guides (7, 8) are selected such that adjacent yarn guide tracks (6.1, 6.2) have between themselves a distance from the yarn that remains constant in the longitudinal direction of the heater.

4. Heating device according to claim 1 or 2, **characterized in that** the number and the arrangement of the yarn guides (7, 8) are selected such that adjacent yarn guide tracks (6.1, 6.2) have between themselves a distance from the yarn that differs in the longitudinal direction of the heater.

5. Heating device according to one of the preceding claims, **characterized in that** the support (11) consists of a highly heat-conductive material and lies against the groove bottom (5), and that the yarn guides (7, 8) consist of ceramic or are ceramic-coated and mounted on the support (11) to project therefrom.

6. Heating device according to one of claims 1 to 4, **characterized in that** the support consists of a highly heat-conductive material and is provided as a profiled rail (14) with a plurality of parallel extending guide grooves (16, 17), and that the external profiled walls (12, 13) of the profiled rail (14) lie against the groove walls (3, 4) of the heating groove (2).

7. Heating device according to claim 6, **characterized in that** the yarn guides (7, 8) consist of ceramic or are ceramic-coated, and are mounted in the guide grooves (16, 17) of the profiled rail (14) for forming respectively one yarn guide track (6) per guide groove.

8. Heating device according to claim 7, **characterized in that** the yarn guides (7, 8) comprise a respective L-shaped yarn guide edge (9), so that the spacings between the yarn guide track (6) and the walls (3, 4) of the heating groove (2), as well as between the yarn guide track (6) and the groove bottom (5) of the heating groove (2) are defined by the yarn guide edge (9).

9. Heating device according to one of claims 6 to 8, **characterized in that** the profiled rail is formed by a plurality of U-shaped individual rails, the individual rails being interconnected on their opposite longitudinal sides.

## Revendications

1. Dispositif de chauffage destiné au chauffage d'au moins un fil en mouvement dans une machine à texturer, avec une rainure de chauffage oblongue (2), dont les parois (3, 4, 5) sont chauffées par au moins un élément de chauffage électrique (10) à une température de surface se trouvant au-dessus de la température de fusion du matériau de fil, et avec un support échangeable (11) avec plusieurs guide-fil (7), lequel support (11) est introduit dans la rainure de chauffage (2) et lesquels guide-fil (7) forment pour le guidage du fil une trajectoire de fil (6) s'étendant à distance des parois (3, 4, 5) de la rainure de chauffage (2), **caractérisé en ce qu'**à l'intérieur de la rainure de chauffage (2) les guide-fil (7, 8) sont agencés de telle façon pour former une pluralité de trajectoires de fil (6.1, 6.2) s'étendant l'une à coté de l'autre, pour le guidage d'une pluralité de fils que les fils sont guidés dans un plan de mouvement de fil (17), lequel plan de mouvement de fil (17) s'étend à distance d'une des parois (fond de rainure) (5), dans quel cas les trajectoires de fil (6.1, 6.2) formées par les guide-fil sont réalisées en forme de zigzag.

2. Dispositif de chauffage selon la revendication 1, **caractérisé en ce que** le plan de mouvement de fil (17) défini par les guide-fil (7, 8) s'étend sensiblement de manière parallèle par rapport au fond de rainure (5), de sorte que les fils sont guidés à distance constante du fond de rainure (5).

3. Dispositif de chauffage selon la revendication 1 ou 2, **caractérisé en ce que** le nombre et l'agencement des guide-fil (7, 8) sont choisis de telle manière que des trajectoires de fil (6.1, 6.2) s'étendant de manière adjacente ont entre-elles une distance uniforme de fil en direction longitudinale du chauffage.

4. Dispositif de chauffage selon la revendication 1 ou 2, **caractérisé en ce que** le nombre et l'agencement des guide-fil (7, 8) sont choisis de telle manière que des trajectoires de fil (6.1, 6.2) s'étendant de manière adjacente ont entre-elles une distance inégale de fil en direction longitudinale du chauffage.

5. Dispositif de chauffage selon l'une des revendications précédentes, **caractérisé en ce que** le support (11) est constitué d'un matériau à conductivité thermique élevée et s'applique contre le fond de rainure (5) et **en ce que** les guide-fil (6, 7) sont constitués de céramique ou sont revêtus de céramique et sont fixés sur le support (11) de manière à faire saillie à partir de celui-ci.

6. Dispositif de chauffage selon l'une des revendications 1 à 4, **caractérisé en ce que** le support est constitué d'un matériau à conductivité thermique élevée et est réalisé en tant qu'un rail profilé (14) avec une pluralité de rainures de guidage (16, 17) s'étendant de façon parallèle et **en ce que** les parois profilées extérieures (12, 13) du rail profilé (14) s'appliquent contre les parois de rainure (3, 4) de la rainure de chauffage (2).

7. Dispositif de chauffage selon la revendication 6, **caractérisé en ce que** les guide-fil (7, 8) sont constitués de céramique ou sont revêtus de céramique et qu'ils sont montés dans les rainures de guidage (16, 17) du rail profilé (14) pour former respectivement une trajectoire de fil (6) par rainure de guidage.

8. Dispositif de chauffage selon la revendication 7, **caractérisé en ce que** les guide-fil (7, 8) comportent respectivement un bord de guidage de fil (9) en forme de L, de sorte que les écarts entre la trajectoire de fil (6) et les parois (3, 4) de la rainure de chauffage (2) ainsi qu'entre la trajectoire de fil (6) et le fond de rainure (5) de la rainure de chauffage (2) sont définis par le bord de guidage de fil (9).

9. Dispositif de chauffage selon l'une des revendications 6 à 8, **caractérisé en ce que** le rail profilé est formé par plusieurs rails individuels en forme de U, les rails individuels étant reliés entre-eux sur leurs cotés longitudinaux opposés.
